# EUROPÄISCHE PATENTSCHRIFT

(11) **EP 4 103 848 B1**
(45) Veröffentlichungstag und Bekanntmachung des Hinweises auf die Patenterteilung: **02.04.2025**
(21) Anmeldenummer: 21705868.4
(22) Anmeldetag: 11.02.2021
(51) Int. Cl.: F04D 29/70

(54) **AXIALLÜFTER MIT ÖFFNUNGEN IN DER NABE**
AXIAL FAN WITH OPENINGS IN THE HUB
VENTILATEUR AXIAL AVEC OUVERTURES DANS LE MOYEU

(30) Priorität: 11.02.2020 AT 5002520 U
(43) Veröffentlichungstag der Anmeldung: 21.12.2022
(73) Patentinhaber: Euler-Rolle, Thomas, 1190 Wien (AT)
(72) Erfinder: Euler-Rolle, Thomas, 1190 Wien (AT)
(74) Vertreter: SONN Patentanwälte GmbH & Co KG
(86) Internationale Anmeldenummer: PCT/AT2021/060051
(87) Internationale Veröffentlichungsnummer: WO 2021/159161

(56) Entgegenhaltungen:
- CN-U- 205 895 693
- DE-A1- 102009 055 609
- JP-A- H0 431 697
- JP-A- H11 230 092

## Beschreibung

Die Erfindung betrifft einen Axiallüfter, aufweisend:
- eine um eine Mittelachse rotierbare Lüfternabe, welche eine Bodenwand und eine ringförmig umlaufende Seitenwand aufweist,
- eine Mehrzahl von Lüfterflügeln, welche von der ringförmig umlaufenden Seitenwand der Lüfternabe abstehen,
- wobei die Lüfternabe eine Mehrzahl von Austrittsöffnungen zum Austritt von gasförmigen, flüssigen und/oder festen Ansammlungen vom Innenraum der Lüfternabe zur Außenseite der Lüfternabe aufweist,
- wobei die Mehrzahl von Austrittsöffnungen an der ringförmig umlaufenden Seitenwand der Lüfternabe vorgesehen sind.

Aus der EP 1 718 872 B1 ist bereits ein solcher Axiallüfter bekannt. Bei diesem Stand der Technik ist eine becherförmige Nabe mit einem Boden und einer ringförmigen Seitenwand vorgesehen. An der Innenseite der Nabe sind Rippen angeordnet. Um Ablagerungen wie Wasser, Sand, Erde oder Schlamm aus dem Hohlraum der Nabe zu entfernen, weist die Nabe am Boden Durchtrittsöffnungen auf. Die Durchtrittsöffnungen befinden sich an jenen Eckbereichen des Nabenbodens, welche durch die Seitenwand und die innenliegenden Rippen gebildet sind. In Gebrauch werden die Ablagerungen durch die Zentrifugalkraft entlang der Rippen in die Eckbereiche getrieben und von dort durch die Durchtrittsöffnungen nach außen abgeleitet. Die Seitenwand und die jeweilige Rippe bilden dabei eine doppelte Barriere, welche die Austragung der Ablagerungen erleichtern sollen.

Die CN 205895693 U offenbart einen Axiallüfter mit einer eine ringförmige Seitenwand aufweisenden Nabe, einem an einer Außenseite der Seitenwand befestigten ersten und zweiten Lüfterflügel und einem in der Seitenwand vorgesehenen Luftauslass. Die Nabe weist zudem einen trichterförmigen Einsatz auf, in welchem eine Montageöffnung für eine Motorwelle ausgebildet ist.

Die JP H11 230092 A offenbart einen Axiallüfter mit einer becherförmigen Nabe, welche eine ringförmige Seitenwand aufweist, von welcher Lüfterflügel abstehen. In der Seitenwand sind nahe einer Basis der Lüfterflügel, insbesondere nahe der Oberseite und der Unterseite der Lüfterflügel, Austrittsöffnungen vorgesehen, um Luft aus der Nabe nach außen abzuleiten.

Die JP H04 31697 A offenbart einen Axiallüfter mit ersten von einem Zentrum entfernten Lüfterflügeln und zweiten nahe dem Zentrum angeordneten Lüfterflügeln. Die ersten Lüfterflügel sind an einem Umfangsrand eines Rahmens befestigt, innerhalb dessen die zweiten Lüfterflügel befestigt sind und sich von der Mitte des Rahmens radial zum Umfangsrand hin erstrecken. Auf dem Rahmen sind zwischen den jeweiligen ersten Lüfterflügeln Löcher zum Durchtritt von Fluid vorgesehen, das von den zweiten Lüfterflügeln zugeführt wird.

In der Praxis hat sich jedoch gezeigt, dass der Abtransport der Ablagerungen vom Inneren der Nabe nicht immer zuverlässig funktioniert. So können Ablagerungen an den Ecken im Innenraum der Nabe gesammelt werden. Weiters wird die Zentrifugalkraft für die Ableitung der Schmutzablagerungen nur ungenügend genützt. Weiters besteht Verbesserungsbedarf hinsichtlich des Luftdurchsatzes, vor allem bei einem Betrieb des Axiallüfters in beide Drehrichtungen.

Weitere Vorrichtungen sind aus EP 2 085 618 A2, der EP 0 521 285 und der US 2011/280729 A1 bekannt.

Demnach besteht die Aufgabe der vorliegenden Erfindung darin, zumindest einzelne Nachteile des Standes der Technik zu lindern bzw. zu beheben. Die Erfindung setzt sich insbesondere zum Ziel, das Austragen von Ansammlungen vom Inneren der Lüfternabe zu verbessern.

Diese Aufgabe wird durch einen Axiallüfter mit den Merkmalen von Anspruch 1 gelöst. Bevorzugte Ausführungsformen sind in den abhängigen Ansprüchen angegeben.

Erfindungsgemäß sind neben den Austrittsöffnungen Erhebungen vorgesehen, welche von der ringförmig umlaufenden Seitenwand abstehen, und die Erhebungen steigen zu den Austrittsöffnungen hin an, wobei die Erhebungen jeweils eine zur jeweiligen Austrittsöffnung hin zunehmende Steigung aufweisen.

Es hat sich überraschend herausgestellt, dass die Ansammlungen, wie Feuchtigkeit oder Schmutz, aber auch Gase, im Innenraum der Lüfternabe auf Seite des Motors durch die Austrittsöffnungen in der ringförmige umlaufenden Seitenwand besonders gut ausgetragen werden können. Im rotierenden Zustand des Axiallüfters werden die Ansammlungen durch die Zentrifugalkraft nach außen gefördert und in Richtung der Zentrifugalkraft durch die Austrittsöffnungen an der ringförmig umlaufenden, d.h. insbesondere zylindermantelförmigen, Seitenwand abgeleitet. Die Strömungsverhältnisse für den Abtransport der Ansammlungen haben sich an der Seitenwand als besonders günstig erwiesen. Weiters kann der Betrieb des Axiallüfters in beide Drehrichtungen mit günstigem Luftdurchsatz erreicht werden.

Um die Absaugung aus dem Innenraum der Lüfternabe zu verbessern, sind neben den Austrittsöffnungen Erhebungen vorgesehen, welche von der ringförmig umlaufenden Seitenwand abstehen. Bei umfassenden Untersuchungen hat sich herausgestellt, dass diese Erhebungen den Luftstrom durch die Austrittsöffnungen verstärken, wodurch die Austragung der Ansammlungen aus der Lüfternabe heraus verbessert wird. Zudem steigen die Erhebungen zu den Austrittsöffnungen hin an, so dass die Erhebungen als Rampen ausgebildet sind. Die Erhebungen weisen jeweils eine zur jeweiligen Austrittsöffnung hin zunehmende Steigung auf.

Bevorzugt sind die Austrittsöffnungen von beiden ringförmigen Seitenrändern der Seitenwand beabstandet, so dass die Austrittsöffnungen vollständig innerhalb der Seitenwand der Lüfternabe angeordnet sind. Bei einer bevorzugten Ausführung ist die Bodenwand frei von Durchtrittsöffnungen für die Ansammlungen aus dem Innenraum der Lüfternabe. Allerdings kann die Bodenwand eine Durchführung für eine Motorwelle aufweisen. Im montierten Zustand ist die Motorwelle im Wesentlichen passgenau in der Durchführung angeordnet, welche sich bevorzugt im Zentrum der Bodenwand befindet.

Bei einer bevorzugten Ausführungsform ist pro Lüfterflügel zumindest eine Austrittsöffnung an der ringförmig umlaufenden Seitenwand der Lüfternabe vorgesehen. Somit können Rückstände aus dem Innenraum der Lüfternabe zuverlässig ausgetragen werden. Bevorzugt sind die Austrittsöffnungen in regelmäßigen Abständen an der Seitenwand der Lüfternabe angeordnet, so dass eine gleichmäßige Austragung über den Umfang der Lüfternabe erzielt wird.

Um eine wirksame Absaugung der Ansammlungen aus der Lüfternabe zu erreichen, grenzen die Austrittsöffnungen bei einer weiteren Ausführungsform unmittelbar an die Lüfterflügel an. Bei dieser Ausführung wird der Luftstrom nach dem Durchtritt durch die Austrittsöffnung entlang des Lüfterflügels geführt, wodurch eine besonders wirksame Austragung der Ansammlungen erzielt wird.

Bei einer weiteren Ausführungsform ist es günstig, wenn je eine Austrittsöffnung auf den gegenüberliegenden Außenseiten der Lüfterflügel vorgesehen ist. Somit können zwei Austrittsöffnungen pro Lüfterflügel vorgesehen sein. Diese Ausführung ist dahingehend besonders günstig, dass der Lüfter in beide Drehrichtungen effektiv betrieben werden kann.

Die Austrittsöffnungen können als Schlitze ausgeführt sein.

Wenn die Lüfternabe mehrere Sektorelemente aufweist, welche über ineinandergreifende Verbindungselemente miteinander verbunden sind, kann der Axiallüfter mit geringem Aufwand zerlegt und wieder zusammengesetzt werden.

Als ineinandergreifende Verbindungselemente können Leistenelemente und Vertiefungen vorgesehen sein. Die Leistenelemente und die Vertiefungen weisen korrespondierende Querschnitte auf. Somit wird eine formschlüssige Verbindung erzielt. Beispielsweise können die Leistenelemente und die Vertiefungen jeweils mit rundem Querschnitt ausgebildet sein.

Um eine sichere und haltbare Verbindung herzustellen, erstrecken sich die ineinandergreifenden Verbindungselemente bei einer bevorzugten Ausführung im Wesentlichen über die gesamte Höhe der ringförmig umlaufenden Seitenwand.

Je nach Ausführung können zumindest vier, insbesondere zumindest sechs, beispielsweise acht, Sektorelemente vorgesehen sein. Vorzugsweise weist jedes Sektorelement genau einen Lüfterflügel auf. Die Sektorelemente ergeben zusammen die Lüfternabe mit ringförmig umlaufender Seitenwand. Demnach hat jedes Sektorelement einen Öffnungswinkel, welcher im Wesentlichen dem Verhältnis aus 360 Grad und der Zahl der Sektorelemente beträgt. Bei acht Sektorelementen beträgt der Öffnungswinkel der Sektorelemente beispielsweise 45 Grad.

Um die Luftströme zu den Austrittsöffnungen an der ringförmigen Seitenwand der Lüfternabe zu führen, weist die Lüfternabe bei einer bevorzugten Ausführung an der Innenseite der Bodenwand Rippen auf. Es können Versteifungsrippen vorgesehen sein, welche sich bis zu der Innenseite der Seitenwand erstrecken. Weiters können Luftleitrippen zwischen den Versteifungsrippen vorgesehen sein, welche bevorzugt in einem Abstand von der Seitenwand enden.

Zum Betrieb des Axiallüfters kann eine Welle eines Motors mit der Lüfternabe verbunden sein. Die Welle erstreckt sich durch den Innenraum der Lüfternabe bis zur Durchführung, welche im Zentrum der Bodenwand angeordnet ist. Als Motor kann ein Elektromotor, insbesondere ein "brushless"-Motor, vorgesehen sein.

Es werden nachstehend zwei Ausführungsbeispiele anhand von den Zeichnungen erläutert. Das zweite Ausführungsbeispiel ist dazu geeignet, die Erfindung zu veranschaulichen.
Fig. 1 zeigt eine Draufsicht eines Axiallüfters, der nicht zum Umfang der Erfindung gehört.
Fig. 2 zeigt eine schaubildliche Ansicht des Axiallüfters der Fig. 1.
Fig. 3 zeigt eine Ansicht des Axiallüfters der Fig. 1, 2 im demontierten Zustand einzelner Sektorelemente des Axiallüfters.
Fig. 4 zeigt eine Seitenansicht des Axiallüfters der Fig. 1 bis 3.
Fig. 5 zeigt Detail A der Fig. 2 in vergrößerter Darstellung.
Fig. 6 zeigt Detail B der Fig. 4 in vergrößerter Darstellung.
Fig. 7 und Fig. 8 zeigen schaubildliche Ansichten eines einzelnen Sektorelements des Axiallüfters der Fig. 1 bis 4.
Fig. 9 zeigt eine Rückansicht des Sektorelements der Fig. 7 und 8.
Fig. 10 zeigt eine Seitenansicht des Sektorelements der Fig. 7 bis 9.
Fig. 11 zeigt Detail C der Fig. 7 in vergrößerter Darstellung.
Fig. 12 zeigt Detail D der Fig. 7 in vergrößerter Darstellung.
Fig. 13 zeigt Detail E der Fig. 8 in vergrößerter Darstellung.
Fig. 14 zeigt Detail F der Fig. 8 in vergrößerter Darstellung.
Fig. 15 zeigt Detail G der Fig. 9 in vergrößerter Darstellung.
Fig. 16 zeigt Detail H der Fig. 9 in vergrößerter Darstellung.
Fig. 17 zeigt eine Draufsicht eines weiteren Axiallüfters. Mit einer gegenüber den Abbildungen leicht veränderten Geometrie würde dieser Axiallüfter ein Ausführungsbeispiel der Erfindung sein.
Fig. 18 zeigt eine Rückansicht des Axiallüfters der Fig. 17.
Fig. 19 zeigt eine schaubildliche Ansicht des Axiallüfters der Fig. 17 und Fig. 18.
Fig. 20 zeigt Detail I der Fig. 20 in vergrößerter Darstellung.
Fig. 21 zeigt einen Schnitt entlang der Linie XXI-XXI in Fig. 17.
Fig. 22 zeigt Detail J der Fig. 21 in vergrößerter Darstellung.
Fig. 23 zeigt Detail K der Fig. 19 in vergrößerter Darstellung.

Fig. 1 zeigt einen Axiallüfter 1 mit einer Lüfternabe 2, welche um eine Mittelachse 3 (vgl. Fig. 4) rotiert. In der gezeigten Ausführungsform kann der Axiallüfter in beide Drehrichtungen wirksam betrieben werden. Eine Drehrichtung ist beispielhaft mit einem Pfeil eingezeichnet. Die Lüfternabe 2 weist eine zentrale Durchführung 4 für eine Welle eines Motors (nicht gezeigt) auf. Die Lüfternabe 2 weist eine in Draufsicht kreisförmige Bodenwand 5 und eine zylindermantelförmige Seitenwand 6 auf. Die Bodenwand 5 ist im Wesentlichen senkrecht zur Mittelachse 3 angeordnet. Die Seitenwand 6 verläuft axialsymmetrisch um die Mittelachse 3. Somit ist die Lüfternabe 2 becherförmig ausgebildet, wobei die Bodenwand 5 und die Seitenwand 6 einen Innenraum 2a begrenzen. Der Motor kann zumindest teilweise innerhalb des Innenraums 2a angeordnet sein. Der Axiallüfter 1 weist zudem eine Mehrzahl von Lüfterschaufeln bzw. Lüfterflügeln 7, im gezeigten Beispiel acht Lüfterflügel 7, auf, welche von der Seitenwand 6 der Lüfternabe 2 in radialer Richtung nach außen abstehen.

Die Lüfternabe 2 weist eine Mehrzahl von Austrittsöffnungen 8 auf, welche dazu eingerichtet sind, im Betrieb entstehende gasförmige, flüssige und/oder festen Ansammlungen vom Innenraum 2a der Lüfternabe 2 auf die Außenseite 2b der Lüfternabe 2 zu transportieren. Solche Ansammlungen können beispielsweise Wasser, Schmutz oder Gase sein, welche bei einem Verbleib im Innenraum 2a den Betrieb des Axiallüfters 1 beeinträchtigen könnten. In der gezeigten Ausführung sind die Durchtrittsöffnungen 8 an der ringförmig umlaufenden Seitenwand 6, also nicht an der Bodenwand 5, ausgebildet. Für jeden Lüfterflügel 7 ist zumindest eine Austrittsöffnung 8 vorgesehen. In der gezeigten Ausführung sind zwei Austrittsöffnungen 8 beidseits jedes Lüfterflügels 7 vorgesehen. Die Austrittsöffnungen 8 sind hier als Schlitze ausgebildet. Da die Austrittsöffnungen 8 in der gezeigten Ausführung unmittelbar an die Außenseiten der Lüfterflügel 7 angrenzen, werden die Luftströme nach dem Durchtritt durch die Austrittsöffnungen entlang der Außenseiten der Lüfterflügel 7 geführt, wie in den Zeichnungen mit Strömungslinien 9 angedeutet ist.

In der Ausführung der Fig. 1 bis 16 ist die Lüfternabe 2 aus mehreren Sektorelemente 10, hier beispielsweise aus acht Sektorelementen 10, zusammengesetzt. Die einzelnen Sektorelemente 10 sind über ineinandergreifende Verbindungselemente 11 miteinander verbunden. Die Verbindungselemente 11 können in axialer Richtung (d.h. in Richtung der Mittelachse 3) ineinander gesteckt werden. In der gezeigten Ausführung sind äußere Verbindungselemente 11a an der Seitenwand 6 und innere Verbindungselemente 11b an einem Vorsprung 12 vorgesehen, welcher die Durchführung 4 für die Motor-Welle begrenzt.

Als ineinandergreifende Verbindungselemente 11 sind in der gezeigten Ausführung Leistenelemente 13 (vgl. insbesondere Fig. 16) und Vertiefungen 14 (vgl. insbesondere Fig. 15) vorgesehen, welche einander entsprechende Querschnitte, hier runde Querschnitte, aufweisen, so dass die Verbindungselemente im Wesentlichen passgenau miteinander verbindbar sind. Die Verbindungselemente 11 erstrecken sich dabei im Wesentlichen über die gesamte Höhe der ringförmig umlaufenden Seitenwand 6.

Wie insbesondere aus Fig. 2 ersichtlich, weist die Lüfternabe 2 an der (dem Innenraum 2a zugewandten) Innenseite 6a der Bodenwand 6 einzelne Rippen 15 auf. Beispielsweise kann eine Rippe 15 pro Lüfterflügel 7 vorgesehen sein. Im gezeigten Ausführungsbeispiel sind daher acht Rippen 15 im Innenraum 2a der Lüfternabe 2 vorgesehen.

In den Fig. 17 bis 23 ist eine weitere Ausführungsform des Axiallüfters 1 gezeigt. Bei dieser Ausführungsform sind ebenfalls Austrittsöffnungen 8 an der ringförmigen Seitenwand 6 der Lüfternabe 2 vorgesehen, wohingegen die Bodenwand 5 frei von solche Austrittsöffnungen ist. Die Austrittsöffnungen 8 sind hier von dem Lüfterflügeln 7 beabstandet. Weiters sind neben den Austrittsöffnungen einzelne (und von den Lüfterflügeln 7 separate) Erhebungen 16 (vgl. insbesondere Fig. 23) ausgebildet, welche von der Außenseite der ringförmig umlaufenden Seitenwand 6 nach außen abstehen. Die Erhebungen 23 steigen rampenförmig zu den Austrittsöffnungen 8 hin an. In der gezeigten Abbildung weisen die Erhebungen 23 jeweils eine im Wesentlichen konstante Steigung auf. Die Steigung kann aber auch in Richtung der benachbarten Austrittsöffnung 8 zunehmen (nicht gezeigt). Die letzte Alternative würde den Axiallüfter zu einem Ausführungsbeispiel der Erfindung machen.

Wie aus Fig. 18 und Fig. 19 ersichtlich, sind bei dieser Ausführung ebenfalls Rippen 15 vorgesehen, wobei einerseits Versteifungsrippen 15a bis zur Seitenwand 6 reichen und dazwischen Luftleitrippen angeordnet sind, die vor der Seitenwand 6 enden.

## Patentansprüche

1. Axiallüfter (1), aufweisend:
- eine um eine Mittelachse (3) rotierbare Lüfternabe (2), welche eine Bodenwand (5) und eine ringförmig umlaufende Seitenwand (6) aufweist,
- eine Mehrzahl von Lüfterflügeln (7), welche von der ringförmig umlaufenden Seitenwand (6) der Lüfternabe (2) abstehen,
- wobei die Lüfternabe (2) eine Mehrzahl von Austrittsöffnungen (8) zum Austritt von gasförmigen, flüssigen und/oder festen Ansammlungen vom Innenraum (2a) der Lüfternabe (2) zur Außenseite der Lüfternabe (2) aufweist,
- wobei die Mehrzahl von Austrittsöffnungen (8) an der ringförmig umlaufenden Seitenwand (6) der Lüfternabe (2) vorgesehen sind,
- wobei neben den Austrittsöffnungen (8) Erhebungen (23) vorgesehen sind, welche von der ringförmig umlaufenden Seitenwand (6) abstehen, und die Erhebungen (23) zu den Austrittsöffnungen (8) hin ansteigen,
**dadurch gekennzeichnet, dass**
die Erhebungen (23) jeweils eine zur jeweiligen Austrittsöffnung (8) hin zunehmende Steigung aufweisen.

2. Axiallüfter (1) nach Anspruch 1, **dadurch gekennzeichnet, dass** pro Lüfterflügel (7) zumindest eine Austrittsöffnung (8) an der ringförmig umlaufenden Seitenwand (6) der Lüfternabe (2) vorgesehen ist.

3. Axiallüfter (1) nach Anspruch 1 oder 2, **dadurch gekennzeichnet, dass** die Austrittsöffnungen (8) unmittelbar an die Lüfterflügel (7) angrenzen.

4. Axiallüfter (1) nach einem der Ansprüche 1 bis 3, **dadurch gekennzeichnet, dass** je eine Austrittsöffnung (8) auf den gegenüberliegenden Außenseiten der Lüfterflügel (7) vorgesehen ist.

5. Axiallüfter (1) nach einem der Ansprüche 1 bis 4, **dadurch gekennzeichnet, dass** die Lüfternabe (2) mehrere Sektorelemente (10) aufweist, welche über ineinandergreifende Verbindungselemente (11) miteinander verbunden sind.

6. Axiallüfter (1) nach Anspruch 5, **dadurch gekennzeichnet, dass** als ineinandergreifende Verbindungselemente (11) Leistenelemente (13) und Vertiefungen (14) vorgesehen sind.

7. Axiallüfter (1) nach Anspruch 5 und 6, **dadurch gekennzeichnet, dass** sich die ineinandergreifenden Verbindungselemente (11) im Wesentlichen über die gesamte Höhe der ringförmig umlaufenden Seitenwand (6) erstrecken.

8. Axiallüfter (1) nach einem der Ansprüche 5 bis 7, **dadurch gekennzeichnet, dass** zumindest vier, insbesondere zumindest sechs, beispielsweise acht, Sektorelemente (10) vorgesehen sind.

9. Axiallüfter (1) nach einem der Ansprüche 1 bis 8, **dadurch gekennzeichnet, dass** die Lüfternabe (2) an der Innenseite der Bodenwand (5) Rippen (15) aufweist.

10. Axiallüfter (1) nach einem der Ansprüche 1 bis 9, **dadurch gekennzeichnet, dass** ein Motor mit der Lüfternabe (2) verbunden ist.

## Claims

1. Axial fan (1), comprising:
- a fan hub (2) rotatable about a center axis (3), which comprises a bottom wall (5) and an annular side wall (6),
- a plurality of fan blades (7) projecting from the annular side wall (6) of the fan hub (2),
- wherein the fan hub (2) comprises a plurality of outlet openings (8) for the discharge of gaseous, liquid and/or solid accumulations from the interior (2a) of the fan hub (2) to the outside of the fan hub (2),
- wherein the plurality of outlet openings (8) are provided on the annular circumferential side wall (6) of the fan hub (2),
- wherein elevations (23) are provided next to the outlet openings (8), which elevations project from the annularly encircling side wall (6), and the elevations (23) rise towards the outlet openings (8), **characterized in that** the elevations (23) each comprise a slope which increases towards the respective outlet opening (8).

2. Axial fan (1) according to claim 1, **characterized in that** at least one outlet opening (8) per fan blade (7) is provided on the annularly encircling side wall (6) of the fan hub (2).

3. Axial fan (1) according to claim 1 or 2, **characterized in that** the outlet openings (8) are directly adjacent to the fan blades (7).

4. Axial fan (1) according to one of claims 1 to 3, **characterized in that** an outlet opening (8) is provided on each of the opposite outside surfaces of the fan blades (7).

5. Axial fan (1) according to one of claims 1 to 4, **characterized in that** the fan hub (2) comprises a plurality of sector elements (10) which are connected to one another via interlocking connecting elements (11).

6. Axial fan (1) according to claim 5, **characterized in that** strip elements (13) and recesses (14) are provided as interlocking connecting elements (11).

7. Axial fan (1) according to claims 5 and 6, **characterized in that** the interlocking connecting elements (11) extend essentially over the entire height of the annularly encircling side wall (6).

8. Axial fan (1) according to one of claims 5 to 7, **characterized in that** at least four, in particular at least six, for example eight, sector elements (10) are provided.

9. Axial fan (1) according to one of claims 1 to 8, **characterized in that** the fan hub (2) comprises ribs (15) on the inside of the bottom wall (5).

10. Axial fan (1) according to one of the claims 1 to 9, **characterized in that** a motor is connected to the fan hub (2).

## Revendications

1. Ventilateur axial (1) comprenant :
- un moyeu de ventilateur (2) tournant autour d'un axe central (3), qui comprend une paroi de fond (5) et une paroi latérale périphérique annulaire (6),
- une pluralité d'ailettes de ventilateur (7) qui s'éloignent de la paroi latérale périphérique annulaire (6) du moyeu de ventilateur (2),
- dans lequel le moyeu de ventilateur (2) comprend une pluralité d'ouvertures de sortie (8) pour la sortie d'accumulations gazeuses, liquides et/ou solides de l'espace interne (2a) du moyeu de ventilateur (2) vers la face externe du moyeu de ventilateur (2),
- dans lequel la pluralité d'ouvertures de sortie (8) sont prévues sur la paroi latérale périphérique annulaire (6) du moyeu de ventilateur (2),
- dans lequel, en plus des ouvertures de sortie (8), des bossages (23) sont prévus, qui s'éloignent de la paroi latérale périphérique annulaire (6) et les bossages (23) montent en direction des ouvertures de sortie (8),
**caractérisé en ce que** les bossages (23) présentent chacun une inclinaison qui augmente en direction de l'ouverture de sortie (8) respective.

2. Ventilateur axial (1) selon la revendication 1, **caractérisé en ce que**, à chaque ailette de ventilateur (7), est prévue une ouverture de sortie (8) sur la paroi latérale périphérique annulaire (6) du moyeu de ventilateur (2).

3. Ventilateur axial (1) selon la revendication 1 ou 2, **caractérisé en ce que** les ouvertures de sortie (8) sont immédiatement adjacentes aux ailettes de ventilateur (7).

4. Ventilateur axial (1) selon l'une des revendications 1 à 3, **caractérisé en ce qu'**une ouverture de sortie (8) est prévue sur chacune des faces externes opposées d'une ailette de ventilateur (7).

5. Ventilateur axial (1) selon l'une des revendications 1 à 4, **caractérisé en ce que** le moyeu de ventilateur (2) comprend plusieurs éléments de secteurs (10) qui sont reliés entre eux par l'intermédiaire d'éléments de liaison (11) s'emboîtant les uns dans les autres.

6. Ventilateur axial (1) selon la revendication 5, **caractérisé en ce que** les éléments de liaison (11) s'emboîtant les uns dans les autres sont des éléments de baguettes (13) et des renfoncements (14).

7. Ventilateur axial (1) selon la revendication 5 ou 6, **caractérisé en ce que** les éléments de liaison (11) s'emboîtant les uns dans les autres s'étendent globalement sur toute la hauteur de la paroi latérale périphérique annulaire (6).

8. Ventilateur axial (1) selon l'une des revendications 5 à 7, **caractérisé en ce qu'**au moins quatre, plus particulièrement au moins six, par exemple huit, éléments de secteurs (10) sont prévus.

9. Ventilateur axial (1) selon l'une des revendications 1 à 8, **caractérisé en ce que** le moyeu de ventilateur (2) présente des nervures (15) sur la face interne de la paroi de fond (5).

10. Ventilateur axial (1) selon l'une des revendications 1 à 9, **caractérisé en ce qu'**un moteur est relié avec le moyeu de ventilateur (2).
